# EUROPÄISCHE PATENTSCHRIFT

(11) **EP 1 173 640 B1**
(45) Veröffentlichungstag und Bekanntmachung des Hinweises auf die Patenterteilung: **06.01.2010**
(21) Anmeldenummer: 00925218.0
(22) Anmeldetag: 17.04.2000
(51) Int. Cl.: D21F 1/00, D21F 11/00

(54) **PAPIERMASCHINEN-BESPANNUNG**
PAPER MACHINE FABRIC
TOILE DE MACHINE A PAPIER

(30) Priorität: 20.04.1999 DE 19917869
(43) Veröffentlichungstag der Anmeldung: 23.01.2002
(73) Patentinhaber: SCA Hygiene Products GmbH, 68264 Mannheim (DE)
(72) Erfinder: LAMB, Hans-Jürgen, D-64579 Gernsheim (DE)
(74) Vertreter: HOFFMANN EITLE
(86) Internationale Anmeldenummer: PCT/EP2000/003450
(87) Internationale Veröffentlichungsnummer: WO 2000/063490

(56) Entgegenhaltungen:
- EP-A- 0 677 612
- WO-A-97/32081
- WO-A-97/38160
- DE-A- 3 008 344
- GB-A- 2 069 017
- US-A- 4 281 688

## Beschreibung

### Technisches Gebiet

Das technische Gebiet, auf das sich die Erfindung bezieht, betrifft die Herstellung von Tissue-Papier auf einer entsprechenden Papiermaschine, in der insbesondere ein TAD-Bereich vorhanden ist (TAD = Through Air Drying = Durchströmtrocknung). In diesem TAD-Bereich wird ein spezielles Einprägegewebe eingesetzt.

### Stand der Technik

Die Blattbildung des Papiers und die dreidimensionale Strukturierung eines bereits gebildeten, jedoch in Folge eines hohen Rest-Wassergehaltes noch deformierbaren feuchten Faservlieses, geschieht üblicherweise auf Stützgeweben, die textilen Webprozessen entstammen.

Die dreidimensionale Strukturierung eines feuchten Papierblattes durch Bildung von Zonen geringer Dichte, umrahmt durch verdichtete Bereiche, wird bei modernen Tissue-Erzeugungsmaschinen im Rahmen einer Vortrocknung des Blattes in einer Vortrockenpartie vor dem Yankee-Zylinder vorgenommen. Die Vortrocknung des Papierblattes geschieht auf dem Stützgewebe durch Konvektion, indem Heißluft durch die auf dem Stützgewebe liegende Papierbahn hindurchgepreßt wird.

Man spricht von Durchströmtrocknung oder TAD, dem "Through Air Drying".

Die dreidimensionale Strukturierung erfolgt üblicherweise in drei Schritten, die meist örtlich getrennt aufeinanderfolgen. Den ersten Schritt bildet eine Auslenkung der Fasern in Z-Richtung in die vom TAD-Einprägegewebe angebotenen strukturierenden Vertiefungen des Stützgewebe, die systematisch über die papierberührte Fläche des Stützgewebes verteilt sind. Die Auslenkung der Fasern in Z-Richtung wird hervorgerufen durch Luft- und Wasserströmung, unterstützt durch Vakuum in einem oder ggf. mehreren Saugkästen, die auf der der papierberührten Seite gegenüberliegenden Seite des Stützgewebes angeordnet ist/sind.

Die Auslenkung der Fasern in Z-Richtung in das Innere der Vertiefungen schafft im Papierblatt Zonen verringerter Dichte, die auch als Kissen (Pillows) bezeichnet werden. Diese in einem Muster angeordneten Zonen verringerter Dichte werden in einem zweiten Schritt auf bzw. im Inneren des Stützgewebes durch die durchströmende Luft eines oder mehrerer TAD-Zylinder getrocknet und damit in der vorliegenden Faserverteilung fixiert. Man spricht dann von einem "Einfrieren" des Faserverteilungszustandes.

In einem dritten Schritt erfolgt dann eine partielle Kompression des vorgetrockneten Faservlieses durch Anpressen des Stützgewebes mit der daraufliegenden vorgetrockneten Papierbahn, mit Hilfe einer Preßwalze gegen die Oberfläche des Yankee-Zylinders. Die Kompression der Papierbahn erfolgt an den erhabenen Stellen des Stützgewebes, die sowohl in bestimmten Bereichen der Stützgewebeoberfläche von Kett- als auch von Schußdrähten gebildet werden können. Dabei bleiben die in den Vertiefungen des Stützgewebes liegenden Fasern von einer Kompression verschont. TAD-Einprägegewebe stellen als Stützgewebe eine Sonderform der Siebe dar, die durch Webart, Drahtauswahl hinsichtlich Material, Durchmesser, Querschnittsform und Nachbehandlung, beispielsweise Thermofixierung und Schleifen der Oberfläche, ihre typischen strukturbildenden Eigenschaften aufweisen.

Aus der EP 0 677 612 A2 ist eine Luftdurchtrocknungsbespannung (TAD-Bespannung) bekannt zur Herstellung eines Einfachgewebes mit erhöhter dreidimensionaler Wirkung. Bei einem Ausführungsbeispiel sind durch drei Kettfäden beanstandete Kettfäden vorgesehen, die in unmittelbarer Folge sieben Schussfäden überlagern, kombiniert mit Schussfäden, die in unmittelbarer Folge drei Kettfäden überlagern. An der Stelle, wo der Kettfaden sieben Schussfäden überlagert, untergreift den Kettfaden an mehreren Stellen ein Schussfaden, so dass dieser Schussfaden die benachbarten Kettfäden übergreift. Selbiges ist auch dort vorgesehen, wo Schussfäden in Folge drei Kettfäden übergreifen.

Aus der WO 97/32081 ist für die Herstellung voluminöser Papierprodukte eine Papiermaschinen-Bespannung und insbesondere eine solche in Verbindung mit TAD-Trocknung bekannt. Diese Papiermaschinen-Bespannung weist größere und kleinere Einbuchtungen oder Näpfchen auf, die alternieren.

Papiermaschinen-Bespannungen sind beispielsweise aus WO 96/04418, DE-OS 30 08 344, EP 0 724 038 A1 bekannt.

### Darstellung der Erfindung

Das technische Problem (Aufgabe) der Erfindung besteht darin, eine Papiermaschinen-Bespannung zu schaffen, welche geeignet und aufgebaut ist im Hinblick auf ein damit hergestelltes Tissue-Papier einer verbesserten dreidimensionalen Oberflächenstruktur in Form einer Folge von Einbuchtungen und Erhebungen für die Erzielung eines Tissue-Papiers verbesserten Aussehens, verbesserter Weichheit und vergrößerten Volumens im Zusammenhang mit einer verbesserten

Wasseraufnahme und einem verbesserten Tastgefühl.

Dieses Problem wird insbesondere durch die Merkmale des Patentanspruchs 1 gelöst.

Dieser Lösung liegt die Erkenntnis zugrunde, daß im Gewebe der Papiermaschinen-Bespannung bei Schuß- und Kettfäden des Gewebes an ausgewählten Stellen Kettfäden an drei aufeinander folgenden Kreuzungen Schußfäden und Schußfäden an drei aufeinander folgenden Kreuzungen Kettfäden überlagern, so daß an der Oberseite der Papiermaschinen-Bespannung, d. h. auf der papierberührenden Seite der Bespannung, größere Längenabschnitte der Kett- bzw. Schußfäden freiliegen und gegenüber einem regelmäßigen Standardgewebe einen größeren Bewegungsfreiheitsgrad nach oben, d. h. senkrecht zur Gewebeebene, haben. Dieser größere Bewegungsfreiheitsgrad bedingt bei Zueinanderordnung solcher Fadenabschnitte die Ausbildung von relativ tiefen Einbuchtungen, die der Papiermaschinen-Bespannung eine größere Gesamthöhe und somit eine stärkere Dreidimensionalität geben. Verstärkt wird dies dann, wenn im Bereich der mindestens drei Überlagerungen in unmittelbarer Folge die äußeren Kreuzungsstellen als Hebekreuzungsstellen ausgebildet sind, an denen der Faden mit dem größeren Freiheitsgrad angehoben wird, wenn im Webverfahren das Gewebe nach dem Einbringen des Schußfadens verdichtet wird und insbesondere ein relativ dichtes Gewebe hergestellt wird, bei dem die Schuß- und Kettfäden bevorzugt nicht mehr in Quer- und Längsrichtung geradlinig verlaufen. Diese Wirkung kann auch dann auftreten und ggf. im Zusammenhang mit dem dichten Gewebe verstärkt auftreten, wenn in einem relativ losen Gewebe eine Thermoschrumpfung bewirkt wird. Die dabei auftretenden Kräfte führen zu einer starken Anhebung des Fadens mit größerem Freiheitsgrad. Somit wird durch die erfindungsgemäße Lösung eine Papiermaschinen-Bespannung geschaffen, bei der herausragend tiefe Einbuchtungen mit der Folge vorhanden sind, daß insbesondere im TAD-Bereich mit dieser Papiermaschinen-Bespannung ein Papier und insbesondere ein Tissue-Papier hergestellt werden kann, welches eine herausragend große Dreidimensionalität aufweist im Hinblick auf eine Volumenvergrößerung, die das Papier besonders flauschig erscheinen läßt und darüber hinaus neben einer herausragenden Weichheit auch eine herausragende Wasseraufnahmefähigkeit zeigt. Darüber hinaus ergibt sich eine verbesserte Ähnlichkeit mit einer gewebten Struktur und damit ein stoffähnlicherer Charakter.

Wenn von einer Anzahl von Typen von Schußfäden die Rede ist, dann bedeutet dies, daß eine solche Anzahl von Schußfäden vorhanden ist, die einen unterschiedlichen Verlauf nehmen.

Das mit der erfindungsgemäßen Papiermaschinen-Bespannung hergestellte Tissue-papier weist zumindest zwei unterschiedliche Typen von nicht-komprimierten Zonen unterschiedlicher Form oder Größe auf. Die nicht-komprimierten Zonen sind von komprimierten Zonen umgeben, sogenannten zaunpfahlähnlichen Zonen. Die unterschiedlichen Typen von nicht-komprimierten Zonen können eine unterschiedliche Anzahl von Kreppfalten aufweisen. Jeder Typ nicht-komprimierter Zone hat bevorzugt immer dieselbe Anzahl von Kreppfalten. Es kann vorkommen, daß einzelne nicht-komprimierte Zonen von einem gewissen Typ eine Anzahl von Kreppfalten haben, die von dem Idealwert abweichen. Es können aber auch kleinere nicht-komprimierte Zonen ohne Kreppfalten und die größeren nicht-komprimierten Zonen mit zwei Kreppfalten vorhanden sein.

Durch dieses Produkt liegt eine wesentlich verbesserte Haptik vor, indem die mechanischen Eigenschaften des Tissue-Papiers wesentlich verändert bzw. verbessert sind. Auch der textilähnliche Charakter ist wesentlich verstärkt. Eine Verbesserung liegt auch vor hinsichtlich der Flüssigkeitsabsorption und -adsorption durch relativ große Näpfchen zum Speichern von Flüssigkeit und große oberflächliche Poren zur Aufnahme von Partikeln. Das Tissue-Papier weist eine deutlich größere Dicke auf.

Weitere Ausgestaltungen ergeben sich aus den Unteransprüchen. Eine weitere Steigerung der Tiefe der Einbuchtungen läßt sich durch die Merkmale des Anspruchs 2 erzielen. Aus den übrigen Unteransprüchen ergeben sich eine Reihe von Ausführungsbeispielen.

### Kurze Beschreibung der Zeichnungen

In den Zeichnungen sind Ausführungsbeispiele der Erfindung dargestellt. Es zeigen:
- Fig. 1: eine schematische Draufsicht auf die Oberseite, d. h. die Papierauflageseite eines Ausführungsbeispieles einer erfindungsgemäßen Papiermaschinen-Bespannung;
- Fig. 2: eine ähnliche schematische Draufsicht wie Fig. 1;
- Fig. 2a: eine schematische Schnittansicht in Richtung der Linie A in Fig. 2;
- Fig. 2b: eine schematische Schnittansicht in Richtung der Linie B in Fig. 2;
- Fig. 2c: eine schematische Schnittansicht in Richtung der Linie C in Fig. 2;
- Fig. 2d: eine schematische Schnittansicht in Richtung der Linie D in Fig. 2;
- Fig. 3: eine schematische Draufsicht auf die Oberseite der Papiermaschinen-Bespannung der Fig. 1, jedoch über einen größeren Flächenabschnitt;
- Fig. 4: eine Draufsicht auf die Papiermaschinen-Bespannung der Fig. 1, jedoch des realen Papiermaschinen-Tuches, jedoch in vergrößertem Maßstab;
- Fig. 5 - 23: eine schematische Draufsicht auf Papiermaschinen-Bespannungen, als weitere Ausführungsformen der Erfindung;
- Fig. 24: eine Ansicht eines erfindungsgemäßen Papierproduktes von der Seite des Yankee-Zylinders;
- Fig. 25: eine Ansicht desselben Produktes von der entgegengesetzten Seite; und
- Fig. 26: eine schematische Draufsicht auf eine weitere Ausführungsform einer Papiermaschinen-Bespannung.

Alle Darstellungen sind gegenüber der praktischen Ausführung Vergrößerungen.

### Beschreibung der Ausführungsbeispiele der Erfindung

In Fig. 1 ist schematisch eine Papiermaschinen-Bespannung dargestellt, gesehen von der Oberseite, d. h. von der Auflageseite der Papierbahn her. Dargestellt ist ein Flächenabschnitt von acht Schußfäden SF1 - SF8 und acht Kettfäden KF1 - KF8 zur Herstellung eines vollständigen, sich wiederholenden Musters. Gegenüber den Leinwandbindung, die die einfachste Bindungsart darstellt, bei der die Kettfäden abwechselnd über (Überkreuzung) bzw. unter (Unterkreuzung) dem Schußfaden liegen, bzw. die Schußfäden abwechselnd über bzw. unter dem Kettfaden liegen, ist bei dem Webmuster der Fig. 1 sowohl bei den Kett- als auch bei den Schußfäden bei jeder achten Kreuzung eine Unterkreuzung durch eine Überkreuzung ersetzt. Diese Kreuzungsstellen sind für die Schußfäden durch ein "S" und für die Kettfäden durch ein "I" gekennzeichnet. An den Stellen "S" wird nachfolgend der entsprechende Schußfaden als Oberfaden-Schuß bezeichnet und an den Stellen "I" als Unterfaden-Schuß, da er dort unterhalb von mindestens drei Kettfäden liegt. Entsprechend gilt, daß an den Stellen "I" der entsprechende Kettfaden als Oberfaden-Kette und an den Stellen "S" als Unterfaden-Kette bezeichnet wird.

Die Oberfäden bei Kett- und Schußfäden bilden die eigentliche Stützfläche der Bespannung (papierberührende Seite). Die Unterfäden bei Kett- und Schußfäden bilden das untere Niveau der Bespannung. Die Oberfäden können auch, wie dies in den Figuren 2 and 3, dargestellt ist, zur Bildung einer Stützebene teilweise plan geschliffen sein, wie dies aber bereits im Zusammenhang mit anderen Papiermaschinen-Bespannungen bekannt ist.

Bei dem Ausführungsbeispiel gemäß Fig. 1 werden acht Schußfäden und acht Kettfäden benötigt, um eine komplette Musterwiederholung zu erzeugen.

Schußfaden 1 liegt über Kettfäden 1; 3; 5-7, und unter Kettfäden 2; 4; 8.

Schußfaden 2 liegt über Kettfäden 8; 1-2; 4; 6, und unter Kettfäden 3; 5; 7.

Schußfaden 3 liegt über Kettfäden 1; 5; 7, und unter Kettfäden 2-4; 6; 8.

Schußfaden 4 liegt über Kettfäden 2; 4; 6, und unter Kettfäden 3; 5; 7-8; 1.

Schußfaden 5 liegt über Kettfäden 1-3; 5; 7, und unter Kettfäden 4; 6; 8.

Schußfaden 6 liegt über Kettfäden 2; 4-6; 8, und unter Kettfäden 1; 3; 7.

Schußfaden 7 liegt über Kettfäden 1; 3; 5, und unter Kettfäden 2; 4; 6-8.

Schußfaden 8 liegt über Kettfäden 2; 6; 8, und unter Kettfäden 1; 3-5; 7.

Wenn man in Fig. 1 die Schußfäden 5 und 6 betrachtet, so sind die dort gekennzeichneten beiden Kreuzungsstellen "S" um drei Kettfäden versetzt.

Wie Fig. 2 entnommen werden kann, ist einem Paar von Oberfäden in Schuß- bzw. Kettrichtung ein Paar von benachbarten Unterfäden in Schuß- bzw. Kettrichtung zugeordnet. Der Querschnitt des Gewebes ist deutlicher auch hinsichtlich der dritten Dimension den Figuren 2a bis 2d zu entnehmen. Durch die beschriebene Konstellation ergeben sich aus dem vergrößerten Flächenabschnitt der Fig. 3 relativ tiefe Einbuchtungen (oder Näpfchen) 20, die den mit diesem Sieb insbesondere im TAD-Bereich hergestellten Papieren ebenfalls eine größere dritte Dimension geben. Deutlicher noch sind die Ausbuchtungen aus Fig. 4 bei der tatsächlichen Papiermaschinen-Bespannung erkennbar. Erkennbar sind auch die angeschliffenen Oberfäden, die das Bezugszeichen 21 tragen.

Weitere Ausführungsbeispiele sind in den Figuren 5 bis 23 dargestellt. Die Typenbezeichnung und die Webmusterbeschreibungen ergeben sich aus den Zeichnungen.

Das Ausführungsbeispiel gemäß Fig.5 erfordert für ein vollständiges wiederholbares Muster acht Schußfäden und acht Kettfäden. Es sind zwei Typen von Schußfäden vorhanden. Die Schußfäden 1, 4, 5 und 8 bilden einen ersten Typ und die Schußfäden 2, 3, 6 und 7 einen zweiten Typ.

Schußfaden 1 liegt über Kettfäden 1; 3; 5-7 und unter Kettfäden 2; 4; 8.

Schußfaden 2 liegt über Kettfäden 2; 4; 6 und unter Kettfäden 1; 3; 5; 7-8.

Schußfaden 3 liegt über Kettfäden 1; 3; 7 und unter Kettfäden 2; 4-6; 8.

Schußfaden 4 liegt über Kettfäden 2; 4; 6-8 und unter Kettfäden 1; 3; 5.

Schußfaden 5 liegt über Kettfäden 1-3; 5; 7 und unter Kettfäden 4; 6; 8.

Schußfaden 6 liegt über Kettfäden 2; 6; 8 und unter Kettfäden 1; 3-5; 7.

Schußfaden 7 liegt über Kettfäden 3; 5; 7 und unter Kettfäden 1-2; 4; 6; 8.

Schußfaden 8 liegt über Kettfäden 2-4; 6; 8 und unter Kettfäden 1; 5; 7.

Das Ausführungsbeispiel gemäß Fig.6 erfordert für ein vollständiges wiederholbares Muster acht Schußfäden und acht Kettfäden. Es sind zwei Typen von Schußfäden vorhanden. Die Schußfäden 1, 4, 5 und 8 bilden einen ersten Typ und die Schußfäden 2, 3, 6 und 7 einen zweiten Typ.

Schußfaden 1 liegt über Kettfäden 1; 3; 5-7 und unter Kettfäden 2; 4; 8.

Schußfaden 2 liegt über Kettfäden 4; 6 und unter Kettfäden 1-3; 5; 7-8.

Schußfaden 3 liegt über Kettfäden 1; 7 und unter Kettfäden 2-6; 8.

Schußfaden 4 liegt über Kettfäden 2; 4; 6-8 und unter Kettfäden 1; 3; 5.

Schußfaden 5 liegt über Kettfäden 1-3; 5; 7 und unter Kettfäden 4; 6; 8.

Schußfaden 6 liegt über Kettfäden 2; 8 und unter Kettfäden 1; 3-7.

Schußfaden 7 liegt über Kettfäden 3; 5 und unter Kettfäden 1-2; 4; 6-8.

Schußfaden B liegt über Kettfäden 2-4; 6; 8 und unter Kettfäden 1; 5; 7.

Das Ausführungsbeispiel gemäß Fig. 7 erfordert für ein vollständiges wiederholbares Muster acht Schußfäden und acht Kettfäden. Es sind zwei Typen von Schußfäden vorhanden. Die Schußfäden 1, 4, 5 und 8 bilden einen ersten Typ und die Schußfäden 2, 3, 6 und 7 einen zweiten Typ.

Schußfaden 1 liegt über Kettfäden 1; 3; 5-7 und unter Kettfäden 2; 4; 8.

Schußfaden 2 liegt über Kettfäden 1; 4; 6 und unter Kettfäden 2-3; 5; 7-8.

Schußfaden 3 liegt über Kettfäden 1; 4; 7 und unter Kettfäden 2-3; 5-6; 8.

Schußfaden 4 liegt über Kettfäden 2; 4; 6-8 und unter Kettfäden 1; 3; 5.

Schußfaden 5 liegt über Kettfäden 1-3; 5; 7 und unter Kettfäden 4; 6; 8.

Schußfaden 6 liegt über Kettfäden 2; 5; 8 und unter Kettfäden 1; 3-4; 6-7.

Schußfaden 7 liegt über Kettfäden 3; 5; 8 und unter Kettfäden 1-2; 4; 6-7.

Schußfaden 8 liegt über Kettfäden 2-4; 6; 8 und unter Kettfäden 1; 5; 7.

Das Ausführungsbeispiel gemäß Fig. 8 erfordert für ein vollständiges wiederholbares Muster acht Schußfäden und acht Kettfäden. Es sind zwei Typen von Schußfäden vorhanden. Die Schußfäden 1, 4, 5 und 8 bilden einen ersten Typ und die Schußfäden 2, 3, 6 und 7 einen zweiten Typ.

Schußfaden 1 liegt über Kettfäden 2; 4; 6-8 und unter Kettfäden 1; 3; 5.

Schußfaden 2 liegt über Kettfäden 3; 5; 7 und unter Kettfäden 1-2; 4; 6; 8.

Schußfaden 3 liegt über Kettfäden 2; 6; 8 und unter Kettfäden 1; 3-5; 7.

Schußfaden 4 liegt über Kettfäden 1; 3; 5-7 und unter Kettfäden 2; 4; B.

Schußfaden 5 liegt über Kettfäden 2-4; 6; 8 und unter Kettfäden 1; 5; 7.

Schußfaden 6 liegt über Kettfäden 1; 3; 7 und unter Kettfäden 2; 4-6;

Schußfaden 7 liegt über Kettfäden 2; 4; 6 und unter Kettfäden 1; 3; 5; 7-8.

Schußfaden 8 liegt über Kettfäden 1-3; 5; 7 und unter Kettfäden 4; 6; 8.

Das Ausführungsbeispiel gemäß Fig. 9 erfordert für ein vollständiges wiederholbares Muster acht Schußfäden und acht Kettfäden. Es sind drei Typen von Schußfäden vorhanden. Die Schußfäden 1, 4, 5 und 8 bilden einen ersten Typ, die Schußfäden 2 und 6 einen zweiten Typ und die Schußfäden 3 und 7 einen dritten Typ.

Schußfaden 1 liegt über Kettfäden 2; 4; 6-8 und unter Kettfäden 1; 3; 5.

Schußfaden 2 liegt über Kettfäden 2-3; 5 und unter Kettfäden 1; 4; 6-8.

Schußfaden 3 liegt über Kettfäden 2-3; 8 und unter Kettfäden 1; 4-7.

Schußfaden 4 liegt über Kettfäden 1; 3; 5-7 und unter Kettfäden 2; 4; 8.

Schußfaden 5 liegt über Kettfäden 2-4; 6; 8 und unter Kettfäden 1; 5; 7.

Schußfaden 6 liegt über Kettfäden 1; 6-7 und unter Kettfäden 2-5; 8.

Schußfaden 7 liegt über Kettfäden 4; 6-7 und unter Kettfäden 1-3; 5; 8.

Schußfaden 8 liegt über Kettfäden 1-3; 5; 7 und unter Kettfäden 4; 6; 8.

Das Ausführungsbeispiel gemäß Fig. 10 erfordert für ein vollständiges wiederholbares Muster acht Schußfäden und acht Kettfäden. Es sind drei Typen von Schußfäden vorhanden. Die

Schußfäden 1 und 5 bilden einen ersten Typ, die Schußfäden 2, 3, 6 und 7 einen zweiten Typ und die Schußfäden 4 und 8 einen dritten Typ.

Schußfaden 1 liegt über Kettfäden 2; 6-8 und unter Kettfäden 1; 3-5.

Schußfaden 2 liegt über Kettfäden 3; 5; 7 und unter Kettfäden 1-2; 4; 6; 8.

Schußfaden 3 liegt über Kettfäden 2; 6; 8 und unter Kettfäden 1; 3-5; 7.

Schußfaden 4 liegt über Kettfäden 3; 5-7 und unter Kettfäden 1-2; 4; 8.

Schußfaden 5 liegt über Kettfäden 2-4; 6 und unter Kettfäden 1; 5; 7-8.

Schußfaden 6 liegt über Kettfäden 1; 3; 7 und unter Kettfäden 2; 4-6; 8.

Schußfaden 7 liegt über Kettfäden 2; 4; 6 und unter Kettfäden 1; 3; 5; 7-8.

Schußfaden 8 liegt über Kettfäden 1-3; 7 und unter Kettfäden 4-6; 8.

Das Ausführungsbeispiel gemäß Fig. 11 erfordert für ein vollständiges wiederholbares Muster acht Schußfäden und acht Kettfäden. Es sind vier Typen von Schußfäden vorhanden. Die Schußfäden 1 und 5 bilden einen ersten Typ, die Schußfäden 2 und 6 einen zweiten Typ, die Schußfäden 3 und 7 einen dritten Typ und die Schußfäden 4 und 8 einen vierten Typ.

Schußfaden 1 liegt über Kettfäden 2; 6-8 und unter Kettfäden 1; 3-5.

Schußfaden 2 liegt über Kettfäden 2-3; 5 und unter Kettfäden 1; 4; 6-8.

Schußfaden 3 liegt über Kettfäden 2; 3; 8 und unter Kettfäden 1; 4-7.

Schußfaden 4 liegt über Kettfäden 3; 5-7 und unter Kettfäden 1-2; 4; 8.

Schußfaden 5 liegt über Kettfäden 2-4; 6 und unter Kettfäden 1; 5; 7-8.

Schußfaden 6 liegt über Kettfäden 1; 6-7 und unter Kettfäden 2-5; 8.

Schußfaden 7 liegt über Kettfäden 4; 6-7 und unter Kettfäden 1-3; 5; 8.

Schußfaden 8 liegt über Kettfäden 1-3; 7 und unter Kettfäden 4-6; 8.

Das Ausführungsbeispiel gemäß Fig. 12 erfordert für ein vollständiges wiederholbares Muster acht Schußfäden und acht Kettfäden. Es sind zwei Typen von Schußfäden vorhanden. Die Schußfäden 1, 4, 5 und 8 bilden einen ersten Typ und die Schußfäden 2, 3, 6 und 7 einen zweiten Typ.

Schußfaden 1 liegt über Kettfäden 1-3; 5-7 und unter Kettfäden 4; 8.

Schußfaden 2 liegt über Kettfäden 4; 6 und unter Kettfäden 1-3; 5; 7-8.

Schußfaden 3 liegt über Kettfäden 1; 7 und unter Kettfäden 2-6; 8.

Schußfaden 4 liegt über Kettfäden 2-4; 6-8 und unter Kettfäden 1; 5.

Schußfaden 5 liegt über Kettfäden 1-3; 5-7 und unter Kettfäden 4; 8.

Schußfaden 6 liegt über Kettfäden 2; 8 und unter Kettfäden 1; 3-7.

Schußfaden 7 liegt über Kettfäden 3; 5 und unter Kettfäden 1-2; 4; 6-8.

Schußfaden 8 liegt über Kettfäden 2-4; 6-8 und unter Kettfäden 1; 5.

Das Ausführungsbeispiel gemäß Fig. 13 erfordert für ein vollständiges wiederholbares Muster zehn Schußfäden und zehn Kettfäden. Es ist ein Typ von Schußfäden vorhanden.

Schußfaden 1 liegt über Kettfäden 1-3; 5; 9 und unter Kettfäden 4; 6-8; 10.

Schußfaden 2 liegt über Kettfäden 2; 6; 8-10 und unter Kettfäden 1; 3-5; 7.

Schußfaden 3 liegt über Kettfäden 3; 5-7; 9 und unter Kettfäden 1-2; 4; 8; 10.

Schußfaden 4 liegt über Kettfäden 2-4; 6; 10 und unter Kettfäden 1; 5; 7-9.

Schußfaden 5 liegt über Kettfäden 1; 3; 7; 9-10 und unter Kettfäden 2; 4-6; 8.

Schußfaden 6 liegt über Kettfäden 4; 6-8; 10 und unter Kettfäden 1-3; 5; 9.

Schußfaden 7 liegt über Kettfäden 1; 3-5; 7 und unter Kettfäden 2; 6; 8-10.

Schußfaden 8 liegt über Kettfäden 1-2; 4; 8; 10 und unter Kettfäden 3; 5-7; 9.

Schußfaden 9 liegt über Kettfäden 1; 5; 7-9 und unter Kettfäden 2-4; 6; 10.

Schußfaden 10 liegt über Kettfäden 2; 4-6; 8 und unter Kettfäden 1; 3; 7; 9-10.

Das Ausführungsbeispiel gemäß Fig.14 erfordert für ein vollständiges wiederholbares Muster zehn Schußfäden und zehn Kettfäden. Es sind vier Typen von Schußfäden vorhanden. Die Schußfäden 1 und 6 bilden einen ersten Typ, die Schußfäden 2 und 7 einen zweiten Typ, die Schußfäden 3 und 8 einen dritten Typ und die Schußfäden 4, 5, 9 und 10 einen vierten Typ.

Schußfaden 1 liegt über Kettfäden 1-3; 5 und unter Kettfäden 4; 6-10.

Schußfaden 2 liegt über Kettfäden 2; 6; 8; 10 und unter Kettfäden 1; 3-5; 7; 9.

Schußfaden 3 liegt über Kettfäden 3; 5-7 und unter Kettfäden 1-2; 4; 8-10.

Schußfaden 4 liegt über Kettfäden 2-4; 6; 10 und unter Kettfäden 1; 5; 7-9.

Schußfaden 5 liegt über Kettfäden 1; 3; 7; 9-10 und unter Kettfäden 2; 4-6; 8.

Schußfaden 6 liegt über Kettfäden 6-8; 10 und unter Kettfäden 1-5; 9.

Schußfaden 7 liegt über Kettfäden 1; 3; 5; 7 und unter Kettfäden 2; 4; 6; 8-10.

Schußfaden 8 liegt über Kettfäden 1-2; 8; 10 und unter Kettfäden 3-7; 9.

Schußfaden 9 liegt über Kettfäden 1; 5; 7-9 und unter Kettfäden 2-4; 6; 10.

Schußfaden 10 liegt über Kettfäden 2; 4-6; 8 und unter Kettfäden 1; 3; 7; 9-10.

Das Ausführungsbeispiel gemäß Fig. 15 erfordert für ein vollständiges wiederholbares Muster zehn Schußfäden und zehn Kettfäden. Es sind vier Typen von Schußfäden vorhanden. Die Schußfäden 1 und 6 bilden einen ersten Typ, die Schußfäden 2, 5, 7 und 10 einen zweiten Typ, die Schußfäden 3 und 8 einen dritten Typ und die Schußfäden 4 und 9 einen vierten Typ.

Schußfaden 1 liegt über Kettfäden 1-3 und unter Kettfäden 4-10. Schußfaden 2 liegt über Kettfäden 2; 6; 8; 10 und unter Kettfäden 1; 3-5; 7; 9.

Schußfaden 3 liegt über Kettfäden 3; 5-7 und unter Kettfäden 1-2; 4; 8-10.

Schußfaden 4 liegt über Kettfäden 2-4; 6 und unter Kettfäden 1; 5; 7-10.

Schußfaden 5 liegt über Kettfäden 1; 3; 7; 9 und unter Kettfäden 2; 4-6; 8; 10.

Schußfaden 6 liegt über Kettfäden 6-8 und unter Kettfäden 1-5; 9-10.

Schußfaden 7 liegt über Kettfäden 1; 3; 5; 7 und unter Kettfäden 2; 4; 6; 8-10.

Schußfaden 8 liegt über Kettfäden 1-2; 8; 10 und unter Kettfäden 3-7; 9.

Schußfaden 9 liegt über Kettfäden 1; 7-9 und unter Kettfäden 2-6; 10.

Schußfaden 10 liegt über Kettfäden 2; 4; 6; 8 und unter Kettfäden 1; 3; 5; 7; 9-10.

Das Ausführungsbeispiel gemäß Fig. 16 erfordert für ein vollständiges wiederholbares Muster zehn Schußfäden und zehn Kettfäden. Es sind fünf Typen von Schußfäden vorhanden. Die Schußfäden 1 und 6 bilden einen ersten Typ, die Schußfäden 2 und 7 einen zweiten Typ, die Schußfäden 3 und 8 einen dritten Typ, die Schußfäden 4 und 9 einen vierten Typ und die Schußfäden 5 und 10 einen fünften Typ.

Schußfaden 1 liegt über Kettfäden 2; 5; 8-10 und unter Kettfäden 1; 3-4; 6-7.

Schußfaden 2 liegt über Kettfäden 2; 4; 6-7 und unter Kettfäden 1; 3; 5; 8-10.

Schußfaden 3 liegt über Kettfäden 2; 4; 6-7; 9-10 und unter

Kettfäden 1; 3; 5; 8.

Schußfaden 4 liegt über Kettfäden 2; 4; 9-10 und unter Kettfäden 1; 3; 5-8.

Schußfaden 5 liegt über Kettfäden 1; 4; 6-8 und unter Kettfäden 2-3; 5; 9-10.

Schußfaden 6 liegt über Kettfäden 3-5; 7; 10 und unter Kettfäden 1-2; 6; 8-9.

Schußfaden 7 liegt über Kettfäden 1-2; 7; 9 und unter Kettfäden 3-6; 8; 10.

Schußfaden 8 liegt über Kettfäden 1-2; 4-5; 7; 9 und unter Kettfäden 3; 6; 8; 10.

Schußfaden 9 liegt über Kettfäden 4-5; 7; 9 und unter Kettfäden 1-3; 6; 8; 10.

Schußfaden 10 liegt über Kettfäden 1-3; 6; 9 und unter Kettfäden 4-5; 7-8; 10.

Das Ausführungsbeispiel gemäß Fig. 17 erfordert für ein vollständiges wiederholbares Muster zehn Schußfäden und zehn Kettfäden. Es sind vier Typen von Schußfäden vorhanden. Die Schußfäden 1, 5, 6 und 10 bilden einen ersten Typ, die Schußfäden 2 und 7 einen zweiten Typ, die Schußfäden 3 und 8 einen dritten Typ und die Schußfäden 3 und 9 einen vierten Typ.

Schußfaden 1 liegt über Kettfäden 2; 5; 7-10 und unter Kettfäden 1; 3-4; 6.

Schußfaden 2 liegt über Kettfäden 2-4; 6 und unter Kettfäden 1; 5; 7-10.

Schußfaden 3 liegt über Kettfäden 2; 4; 6; 8; 10 und unter Kettfäden 1; 3; 5; 7; 9.

Schußfaden 4 liegt über Kettfäden 2-4; 10 und unter Kettfäden 1; 5-9.

Schußfaden 5 liegt über Kettfäden 1; 4; 6-9 und unter Kettfäden 2-3; 5; 10.

Schußfaden 6 liegt über Kettfäden 2-5; 7; 10 und unter Kettfäden 1; 6; 8-9.

Schußfaden 7 liegt über Kettfäden 1; 7-9 und unter Kettfäden 2-6; 10.

Schußfaden 8 liegt über Kettfäden 1; 3; 5; 7; 9 und unter Kettfäden 2; 4; 6; 8; 10.

Schußfaden 9 liegt über Kettfäden 5; 7-9 und unter Kettfäden 1-4; 6; 10.

Schußfaden 10 liegt über Kettfäden 1-4; 6; 9 und unter Kettfäden 5; 7-8; 10.

Schußfaden 8 liegt über Kettfäden 1; 5; 7; 9 und unter Kettfäden 2- 4; 6; 8; 10.

Schußfaden 9 liegt über Kettfäden 5; 7; 9 und unter Kettfäden 1-4; 6; 8; 10.

Schußfaden 10 liegt über Kettfäden 1-4; 6; 9 und unter Kettfäden 5; 7-8; 10.

Das Ausführungsbeispiel gemäß Fig. 18 erfordert für ein vollständiges wiederholbares Muster zehn Schußfäden und zehn Kettfäden. Es sind drei Typen von Schußfäden vorhanden. Die Schußfäden 1, 5, 6 und 10 bilden einen ersten Typ, die Schußfäden 2, 4, 7 und 9 einen zweiten Typ und die Schußfäden 3 und 8 einen dritten Typ.

Schußfaden 1 liegt über Kettfäden 2; 5; 7-10 und unter Kettfäden 1; 3-4; 6.

Schußfaden 2 liegt über Kettfäden 2; 4; 6 und unter Kettfäden 1; 3; 5; 7-10.

Schußfaden 3 liegt über Kettfäden 2; 4; 6; 8; 10 und unter Kettfäden 1; 3; 5; 7; 9.

Schußfaden 4 liegt über Kettfäden 2; 4; 10 und unter Kettfäden 1; 3; 5-9.

Schußfaden 5 liegt über Kettfäden 1; 4; 6-9 und unter Kettfäden 2-3; 5; 10.

Schußfaden 6 liegt über Kettfäden 2-5; 7; 10 und unter Kettfäden 1; 6; 8-9.

Schußfaden 7 liegt über Kettfäden 1; 7; 9 und unter Kettfäden 2-6; 8; 10.

Schußfaden 8 liegt über Kettfäden 1; 3; 5; 7; 9 und unter Kettfäden 2; 4; 6; 8; 10.

Schußfaden 9 liegt über Kettfäden 5; 7; 9 und unter Kettfäden 1-4; 6; 8; 10.

Schußfaden 10 liegt über Kettfäden 1-4; 6; 9 und unter Kettfäden 5; 7-8; 10.

Das Ausführungsbeispiel gemäß Fig. 19 erfordert für ein vollständiges wiederholbares Muster zehn Schußfäden und zehn Kettfäden. Es sind sechs Typen von Schußfäden vorhanden. Die Schußfäden 1, 5, 6 und 10 bilden einen ersten Typ, die Schußfäden 4 und 7 einen zweiten Typ, die Schußfäden 3 und 8 einen dritten Typ, Schußfaden 2 einen vierten Typ, Schußfaden 9 einen fünften Typ und Schußfaden 7 einen sechsten Typ.

Schußfaden 1 liegt über Kettfäden 2; 5; 7-10 und unter Kettfäden 1; 3-4; 6.

Schußfaden 2 liegt über Kettfäden 2-4; 6 und unter Kettfäden 1; 5; 7-10.

Schußfaden 3 liegt über Kettfäden 2; 4; 6; 8; 10 und unter Kettfäden 1; 3; 5; 7; 9.

Schußfaden 4 liegt über Kettfäden 2; 4; 10 und unter Kettfäden 1; 3; 5-9.

Schußfaden 5 liegt über Kettfäden 1; 4; 6-9 und unter Kettfäden 2-3; 5; 10.

Schußfaden 6 liegt über Kettfäden 2-5; 7; 10 und unter Kettfäden 1; 6; 8-9.

Schußfaden 7 liegt über Kettfäden 1; 7; 9 und unter Kettfäden 2-6; 8; 10.

Schußfaden 8 liegt über Kettfäden 1; 3; 5; 7; 9 und unter Kettfäden 2; 4; 6; 8; 10.

Schußfaden 9 liegt über Kettfäden 5; 7-9 und unter Kettfäden 1-4; 6; 10.

Schußfaden 10 liegt über Kettfäden 1-4; 6; 9 und unter Kettfäden 5; 7-8; 10.

Das Ausführungsbeispiel gemäß Fig. 20 erfordert für ein vollständiges wiederholbares Muster zehn Schußfäden und zehn Kettfäden. Es sind vier Typen von Schußfäden vorhanden. Die Schußfäden 1 und 6 bilden einen ersten Typ, die Schußfäden 2 und 7 einen zweiten Typ, die Schußfäden 3, 5, 8 und 10 einen dritten Typ und die Schußfäden 4 und 9 einen vierten Typ.

Schußfaden 1 liegt über Kettfäden 1; 3; 5; 9; und unter Kettfäden 2; 4; 6-8; 10.

Schußfaden 2 liegt über Kettfäden 6; 8-10; und unter Kettfäden 1-5; 7.

Schußfaden 3 liegt über Kettfäden 5-7; 9; und unter Kettfäden 1-4; 8; 10.

Schußfaden 4 liegt über Kettfäden 2-4; 6; 10 und unter Kettfäden 1; 5; 7-9.

Schußfaden 5 liegt über Kettfäden; 1; 3; 9-10 und unter Kettfäden 2; 4-8.

Schußfaden 6 liegt über Kettfäden 4; 6; 8; 10 und unter Kettfäden 1-3; 5; 7; 9.

Schußfaden 7 liegt über Kettfäden 1; 3-5 und unter Kettfäden 2; 6-10.

Schußfaden 8 liegt über Kettfäden 1-2; 4; 10 und unter Kettfäden 3; 5-9.

Schußfaden 9 liegt über Kettfäden 1; 5; 7-9; und unter Kettfäden 2-4; 6; 10.

Schußfaden 10 liegt über Kettfäden 4-6; 8 und unter Kettfäden 1-3; 7; 9-10.

Das Ausführungsbeispiel gemäß Fig. 21 erfordert für ein vollständiges wiederholbares Muster zehn Schußfäden und zehn Kettfäden. Es sind zwei Typen von Schußfäden vorhanden. Die Schußfäden 1 und 6 bilden einen ersten Typ und die Schußfäden 2, 3, 4, 5, 7, 8, 9 und 10 einen zweiten Typ.

Schußfaden 1 liegt über Kettfäden 1; 3; 5; 9 und unter Kettfäden 2; 4; 6-8; 10.

Schußfaden 2 liegt über Kettfäden 2; 6; 8-10 und unter Kettfäden 1; 3-5; 7.

Schußfaden 3 liegt über Kettfäden 3; 5-7; 9 und unter Kettfäden 1-2; 4; 8; 10.

Schußfaden 4 liegt über Kettfäden 2-4; 6; 10 und unter Kettfäden 1; 5; 7-9.

Schußfaden 5 liegt über Kettfäden 1; 3; 7; 9-10; und unter Kettfäden 2; 4-6; 8.

Schußfaden 6 liegt über Kettfäden 4; 6; 8; 10 und unter Kettfäden 1-3; 5; 7; 9.

Schußfaden 7 liegt über Kettfäden 1; 3-5; 7 und unter Kettfäden 2; 6; 8-10.

Schußfaden 8 liegt über Kettfäden 1-2; 4; 8; 10 und unter Kettfäden 3; 5-7; 9.

Schußfaden 9 liegt über Kettfäden 1; 5; 7-9 und unter Kettfäden 2-4; 6; 10.

Schußfaden 10 liegt über Kettfäden 2; 4-6; 8; und unter Kettfäden 1; 3; 7; 9-10.

Das Ausführungsbeispiel gemäß Fig. 22 erfordert für ein vollständiges wiederholbares Muster zehn Schußfäden und zehn Kettfäden. Es sind vier Typen von Schußfäden vorhanden. Die Schußfäden 1 und 6 bilden einen ersten Typ, die Schußfäden 2 und 7 einen zweiten Typ, die Schußfäden 3, 4, 8 und 9 einen dritten Typ und die Schußfäden 5 und 10 einen vierten Typ.

Schußfaden 1 liegt über Kettfäden 1; 3; 5; 9 und unter Kettfäden 2; 4; 6-8; 10.

Schußfaden 2 liegt über Kettfäden 6; 8-10 und unter Kettfäden 1-5; 7.

Schußfaden 3 liegt über Kettfäden 3; 5-7; 9 und unter Kettfäden 1-2; 4; 8; 10.

Schußfaden 4 liegt über Kettfäden 2-4; 6; 10 und unter Kettfäden 1; 5; 7-9.

Schußfaden 5 liegt über Kettfäden 1; 3; 9-10 und unter Kettfäden 2; 4-8.

Schußfaden 6 liegt über Kettfäden 4; 6; 8; 10 und unter Kettfäden 1-3; 5; 7; 9.

Schußfaden 7 liegt über Kettfäden 1; 3-5 und unter Kettfäden 2; 6-10.

Schußfaden 8 liegt über Kettfäden 1-2; 4; 8; 10 und unter Kettfäden 3; 5-7; 9.

Schußfaden 9 liegt über Kettfäden 1; 5; 7-9 und unter Kettfäden 2-4; 6; 10.

Schußfaden 10 liegt über Kettfäden 4-6; 8 und unter Kettfäden 1-3; 7; 9-10.

Das Ausführungsbeispiel gemäß Fig. 23 erfordert für ein vollständiges wiederholbares Muster dreizehn Schußfäden und dreizehn Kettfäden. Es ist ein Typ von Schußfäden vorhanden.

Schußfaden 1 liegt über Kettfäden 1-3; 10; 12 und unter Kettfäden 4-9; 11; 13.

Schußfaden 2 liegt über Kettfäden 6; 8; 10-12 und unter Kettfäden 1-5; 7; 9; 13.

Schußfaden 3 liegt über Kettfäden 2; 4; 6-8 und unter Kettfäden 1; 3; 5; 9-13.

Schußfaden 4 liegt über Kettfäden 2-4; 11; 13 und unter Kettfäden 1; 5-10; 12.

Schußfaden 5 liegt über Kettfäden 7; 9; 11-13 und unter Kettfäden 1-6; 8; 10.

Schußfaden 6 liegt über Kettfäden 3; 5; 7-9 und unter Kettfäden 1-2; 4; 6; 10-13.

Schußfaden 7 liegt über Kettfäden 1; 3-5; 12 und unter Kettfäden 2; 6-11; 13.

Schußfaden 8 liegt über Kettfäden 1; 8; 10; 12-13 und unter Kettfäden 2-7; 9; 11.

Schußfaden 9 liegt über Kettfäden 4; 6; 8-10 und unter Kettfäden 1-3; 5; 7; 11-13.

Schußfaden 10 liegt über Kettfäden 2; 4-6; 13 und unter Kettfäden 1; 3; 7-12.

Schußfaden 11 liegt über Kettfäden 1-2; 9; 11; 13 und unter Kettfäden 3-8; 10; 12.

Schußfaden 12 liegt über Kettfäden 5; 7; 9-11 und unter Kettfäden 1-4; 6; 8; 12-13.

Schußfaden 13 liegt über Kettfäden 1; 3; 5-7 und unter Kettfäden 2; 4; 8-13.

Fig. 24 und Fig. 25 zeigen jeweils von der Seite des Yankee-Zylinders und von entgegengesetzter Seite ein erfindungsgemäßes Papierprodukt. Für die Beschreibung wird Fig. 25 herangezogen. Diese Ansicht zeigt einander abwechselnde unterschiedliche Formen und Größen von nicht-komprimierten Zonen. Kleinere nicht-komprimierte Zonen haben das Bezugszeichen 22 und die damit abwechselnden größeren nicht-komprimierten Zonen das Bezugszeichen 23. Diese nicht-komprimierten Zonen 22 und 23 sind von komprimierten Zonen umgeben, die auch als zaunpfahlähnliche Linien bezeichnet werden. Sie tragen das Bezugszeichen 24 für eine kleinere nicht-komprimierte Zone 22. In gleicher Weise sind diese auch für die anderen nicht-komprimierten Zonen vorhanden. In diesem besonderen Fall sind die kleineren nicht-komprimierten Zonen 22 ohne Kreppfalten ausgebildet. Die größeren nicht-komprimierten Zonen weisen hier zwei Kreppfalten 25 auf, wobei diese Kreppfalten in einem bestimmten Abstand vorliegen. Entsprechend der Darstellung in Fig. 25 können zwei parallele komprimierte Zonen, zwischen denen sich eine nicht-komprimierte Zone befindet, einander um bis zu 20 % überlappen. Der Abstand in Maschinenrichtung (MD) und/oder Quer-Maschinenrichtung (CD) von einer komprimierten Zone zur anderen komprimierten Zone unterscheidet sich in der Länge. Dies ist aufgrund der Tatsache der Fall, daß unterschiedliche Typen von nicht-komprimierten Zonen einander abwechseln. In Fig. 25 ist dies durch die Bezeichnungen l₁ und l₂ gekennzeichnet. Das Papier wird auch in den komprimierten Zonen gekreppt, d. h. dort wo das Papier beim Trocknen gegen den Yankee-Zylinder gedrückt wird.

Wenn die Oberfläche der Papiermaschinen-Bespannung angeschliffen ist, so sind wegen der starken Dreidimensionalität nicht alle Kett- und Schußfäden angeschliffen. Einige Fäden liegen nämlich so erheblich unterhalb der angeschliffenen Oberfläche, daß nur bei erheblichem Anschleifen die tiefer liegenden Fäden auch angeschliffen werden könnten.

Das zuvor beschriebene Tissue-Papierprodukt ist herstellbar mit einer nachfolgend beschriebenen Papiermaschinen-Bespannung gemäß Fig. 26.

Das Ausführungsbeispiel gemäß Fig. 26 erfordert für ein vollständiges wiederholbares Muster acht Schußfäden und acht Kettfäden. Es sind drei Typen von Schußfäden vorhanden. Die Schußfäden 1 und 5 bilden einen ersten Typ, die Schußfäden 2, 3, 6 und 7 bilden einen zweiten Typ und Schußfäden 4 und 8 bilden einen dritten Typ.

Schußfaden 1 liegt über Kettfäden 1-4; 7 und unter Kettfäden 5; 6; 8.

Schußfaden 2 liegt über Kettfäden 4; 6; 8 und unter Kettfäden 1-3; 5; 7.

Schußfaden 3 liegt über Kettfäden 1; 3; 7 und unter Kettfäden 2; 4-6; 8.

Schußfaden 4 liegt über Kettfäden 3-6; 8 und unter Kettfäden 1; 2; 7.

Schußfaden 5 liegt über Kettfäden 3; 5-8 und unter Kettfäden 1; 2; 4.

Schußfaden 6 liegt über Kettfäden 2; 4; 8 und unter Kettfäden 1; 3; 5-7.

Schußfaden 7 liegt über Kettfäden 3; 5; 7 und unter Kettfäden 1; 2; 4; 6; 8.

Schußfaden 8 liegt über Kettfäden 1; 2; 4; 7; 8 und unter Kettfäden 3; 5; 6.

## Patentansprüche

1. Papiermaschinen-Bespannung als Einpräge-Gewebe für einen TAD-Bereich einer Tissue-Papiermaschine, mit einem über die Fläche regelmäßig wiederkehrenden Webmuster mit Einbuchtungen oder Näpfchen, die nach oben, d.h. zur Papierauflageseite hin offen sind,
- sowohl bei den Kettfäden (Fig. 1; KF1 - KF8) gegenüber den Schussfäden (Fig. 1; SF1 - SF8) als auch bei den Schussfäden gegenüber den Kettfäden sind anders als bei einem regelmäßigen Standardgewebe an über die Fläche der Bespannung beabstandeten Bereichen mindestens drei Überlagerungen in unmittelbarer Folge entlang dem jeweiligen Kettfaden bzw. Schussfaden vorgesehen,
- an der Stelle (Fig. 1; I), wo ein Kettfaden (Fig. 1; KF3) mindestens drei Schussfäden (Fig. 1; SF2, SF3, SF4) in unmittelbarer Folge überlagert, untergreift diesen Kettfaden (Fig. 1; KF3) zumindest an einer Hebekreuzungsstelle (Fig. 1; SF2 und KF3) ein Schussfaden (Fig. 1; SF2) so, dass dieser Schussfaden (Fig. 1; SF2) die benachbarten Kettfäden (Fig. 1; KF2 und KF4) übergreift,
- an der Stelle (Fig. 1; S), wo ein Schussfaden (Fig. 1; SF6) mindestens drei Kettfäden (Fig. 1; KF4, KF5, KF6) in unmittelbarer Folge überlagert, untergreift diesen Schussfaden (Fig. 1; SF6) zumindest an einer Hebekreuzungsstelle (Fig. 1; SF6 und KF4) ein Kettfaden (Fig. 1; KF4) so, dass dieser Kettfaden (Fig. 1; KF4) die benachbarten Schussfäden (Fig. 1; SF5 und SF7) übergreift;
- die genannten Überlagerungen befinden sich auf der Papierauflageseite der Bespannung;
- es sind zumindest zwei unterschiedliche Typen von Einbuchtungen oder Näpfchen unterschiedlicher Form und/oder Größe für das Ausbilden nicht-komprimierter Zonen im Tissue-Papier vorhanden.

2. Papiermaschinen-Bespannung nach Anspruch 1,
**dadurch gekennzeichnet, dass** im Bereich der mindestens drei Überlagerungen in unmittelbarer Folge die äußeren Kreuzungsstellen als Hebekreuzungsstellen ausgebildet sind.

3. Papiermaschinen-Bespannung nach Anspruch 1 oder 2,
**dadurch gekennzeichnet, dass** alle Fäden äquivalent gewebt sind.

4. Papiermaschinen-Bespannung nach Anspruch 1 oder 2,
**dadurch gekennzeichnet, dass** die Fäden in Gruppierungen unterschiedlich gewebt sind.

5. Papiermaschinen-Bespannung nach Anspruch 4, **dadurch gekennzeichnet, dass** das Musterquadrat für ein wiederkehrendes Webmuster je acht Kettfäden und acht Schussfäden enthält und zwei Typen von Schussfäden vorhanden sind,
weiterhin **gekennzeichnet durch**:
Schussfaden 1 liegt über Kettfäden 1; 3; 5-7, und unter Kettfäden 2; 4; 8;
Schussfaden 2 liegt über Kettfäden 1-2, 4; 6; 8, und unter Kettfäden 3; 5; 7;
Schussfaden 3 liegt über Kettfäden 1; 5; 7, und unter Kettfäden 2-4; 6; 8;
Schussfaden 4 liegt über Kettfäden 2; 4; 6, und unter Kettfäden 3; 5; 7-8; 1;
Schussfaden 5 liegt über Kettfäden 1-3; 5; 7, und unter Kettfäden 4; 6; 8;
Schussfaden 6 liegt über Kettfäden 2; 4-6; 8, und unter Kettfäden 1; 3; 7;
Schussfaden 7 liegt über Kettfäden 1; 3; 5, und unter Kettfäden 2; 4; 6-8;
Schussfaden 8 liegt über Kettfäden 2; 6; 8, und unter Kettfäden 1, 3-5; 7.

6. Papiermaschinen-Bespannung nach einem der Ansprüche 1 bis 5,
**dadurch gekennzeichnet, dass** die Schussfäden und Kettfäden, die drei Überlagerungen in unmittelbarer Folge bilden, von der Papierauflageseite her teilweise plan geschliffen sind.

## Claims

1. Paper-making machine covering as an embossed fabric for a TAD (through-air drying) area of a tissue paper-making machine, having a weaving pattern regularly repeating over the surface, with indentations or cups which are open at the top, i.e. towards the paper-supporting side,
- both in the case of the warp threads (Fig. 1; KF1 - KF8) in relation to the weft threads (Fig. 1; SF1 - SF8), and in the case of the weft threads in relation to the warp threads, unlike a regular standard fabric, in areas spaced apart over the surface of the covering at least three overlays are provided in direct succession along the respective warp thread or weft thread,
- at the point (Fig. 1; I) where a warp thread (Fig. 1; KF3) overlays at least three weft threads (Fig. 1; SF2, SF3, SF4) in direct succession, a weft thread (Fig. 1; SF2) passes under this warp thread (Fig. 1; KF3) at least at a point of lifting intersection (Fig. 1; SF2 and KF3), such that this weft thread (Fig. 1; SF2) passes over the adjacent warp threads (Fig. 1; KF2 and KF4),
- at the point (Fig. 1; S) where a weft thread (Fig. 1; SF6) overlays at least three warp threads (Fig. 1; KF4, KF5, KF6) in direct succession, a warp thread (Fig. 1; KF4) passes under this weft thread (Fig. 1; SF6) at least at a point of lifting intersection (Fig. 1; SF6 and KF4), such that this warp thread (Fig. 1; KF4) passes over the adjacent weft threads (Fig. 1; SF5 and SF7);
- the said overlays are located on the paper-supporting side of the covering;
- there are at least two different types of indentations or cups of different shape and/or size for forming uncompressed zones in the tissue paper.

2. Paper-making machine covering according to claim 1, **characterised in that** in the region of the at least three overlays in direct succession the outer points of intersection are designed as points of lifting intersection.

3. Paper-making machine covering according to claim 1 or 2, **characterised in that** all threads are woven equivalently.

4. Paper-making machine covering according to claim 1 or 2, **characterised in that** the threads are woven differently in groups.

5. Paper-making machine covering according to claim 4, **characterised in that** the pattern square for a repeating weaving pattern contains eight warp threads and eight weft threads in each case, and there are two types of weft threads, further **characterised in that**
weft thread 1 lies over warp threads 1; 3; 5-7, and under warp threads 2; 4; 8;
weft thread 2 lies over warp threads 1-2, 4; 6; 8, and under warp threads 3; 5; 7,
weft thread 3 lies over warp threads 1; 5; 7, and under warp threads 2-4; 6; 8;
weft thread 4 lies over warp threads 2; 4; 6, and under warp threads 3; 5; 7-8; 1;
weft thread 5 lies over warp threads 1-3; 5; 7, and under warp threads 4; 6; 8;
weft thread 6 lies over warp threads 2; 4-6; 8, and under warp threads 1; 3; 7;
weft thread 7 lies over warp threads 1; 3; 5, and under warp threads 2; 4; 6-8;
weft thread 8 lies over warp threads 2; 6; 8, and under warp threads 1, 3-5; 7.

6. Paper-making machine covering according to any of claims 1 to 5, **characterised in that** the weft threads and warp threads which form three overlays in direct succession are partly surface-ground from the paper-supporting side.

## Revendications

1. Equipement de machines de fabrication de papier se présentant sous la forme d'une toile de réalisation d'empreintes, d'une machine de fabrication de papier absorbant comportant un motif de tissage, destinée à une zone de séchage par air traversant (TAD) qui se répète régulièrement sur la surface, ce dessin présentant des creux ou petites cuvettes qui sont ouverts en direction du haut, c'est-à-dire du côté de support du papier aussi bien en ce qui concerne les fils de chaîne (figure 1 ; KF1 à KF8) par rapport aux fils de trame (figure 1 ; SF1 à SF8) que les fils de trame par rapport aux fils de chaîne, on prévoit, à la différence d'avec un tissu standard régulier, au moins trois zones de superposition qui se suivent immédiatement le long du fil de chaîne, ou du fil de trame considéré, à des emplacements espacés les uns des autres sur la surface de l'équipement,
- à l'emplacement (figure 1 ; I) où un fil de chaîne (figure 1 ; KF3) passe par dessus au moins trois fils de trame (figure 1 ; SF2, SF3, SF4) qui se suivent immédiatement, un fil de trame (figure 1, SF2) passe sous ce fil de chaîne (figure 1 ; KF3) au moins à un emplacement de croisement de levée (figure 1 ; SF2 et KF3) de telle manière que ce fil de trame (figure 1 ; SF2) passe par dessus les fils de chaîne voisins (figure 1 ; KF2 et KF4) ;
- à l'emplacement (figure 1 ; S) ou un fil de trame (figure 1 ; SF6) passe par dessus au moins trois fils de chaîne (figure 1 ; KF4, KF5, KF6) qui se suivent immédiatement, un fil de chaîne (figure 1 ; KF4) passe sous ce fil de trame (figure 1 ; SF6) au moins à un emplacement de croisement de levée (figure 1 ; SF6 et KF4) de telle manière que ce fil de chaîne (figure 1 ; KF4) passe par dessus les fils de trame voisins (figure 1 ; SF5 et SF7) ;
- les zones de superposition citées se trouvent du côté de support du papier de l'équipement ;
- il y a au moins deux types différents de creux, ou petites cuvettes dont la forme et/ou la dimension sont différentes et qui sont destinées à la formation de zones non comprimées dans le tissu absorbant.

2. Equipement de machines de fabrication de papier selon la revendication 1, **caractérisé en ce que** dans la région des au moins trois zones de superposition qui se suivent immédiatement, les emplacements de croisement extérieurs sont des emplacements de croisement de levée.

3. Equipement de machines de fabrication de papier selon la revendication 1 ou 2, **caractérisé en ce que** tous les fils sont tissés de manière équivalente.

4. Equipement de machines de fabrication de papier selon la revendication 1 ou 2, **caractérisé en ce que** les fils sont tissés de manière différente en formant des groupements.

5. Equipement de machines de fabrication de papier selon la revendication 4, **caractérisé en ce que** le carré de motif destiné à la réalisation d'un motif de tissage répétitif comporte huit fils de chaîne et huit fils de trame, et **en ce qu'**il existe deux types de fils de trame, l'équipement étant **caractérisé en outre par le fait que** :
- le fil de trame (1) passe par dessus les fils de chaîne (1 ; 3 ; 5 à 7) et sous les fils de chaîne (2 ; 4 ; 8) ;
- le fil de trame (2) passe par dessus les fils de chaîne (1 à 2 ; 6 ; 8) et sous les fils de chaîne (3 ; 5 ; 7) ;
- le fil de trame (3) passe par dessus les fils de chaîne (1 ; 5 ; 7) et sous les fils de chaîne (2 à 4 ; 6 ; 8) ;
- le fil de trame (4) passe par dessus les fils de chaîne (2 ; 4 ; 6) et sous les fils de chaîne (3 ; 5 ; 7 à 8 ; 1);
- le fil de trame (5) passe par dessus les fils de chaîne (1 à 3 ; 5 ; 7) et sous les fils de chaîne (4 ; 6 ; 8) ;
- le fil de trame 6 passe par dessus les fils de chaîne (2 ; 4 à 6 ; 8) et sous les fils de chaîne (1 ; 3 ; 7) ;
- le fil de trame (7) passe par dessus les fils de chaîne (1 ; 3 ; 5) et sous les fils de chaîne (2 ; 4 ; 6 à 8) ;
- le fil de trame (8) passe par dessus les fils de chaîne (2 ; 6 ; 8) et sous les fils de chaîne (1 ; 3 à 5 ; 7).

6. Equipement de machines de fabrication de papier selon l'une des revendications 1 à 5, **caractérisé en ce que** les fils de trame et les fils de chaîne qui forment trois zones de superposition qui se suivent immédiatement sont aplanies partiellement par meulage à partir du côté de support du papier.
